# EUROPÄISCHE PATENTSCHRIFT

(11) **EP 0 012 403 B1**
(45) Veröffentlichungstag und Bekanntmachung des Hinweises auf die Patenterteilung: **21.07.1982**
(21) Anmeldenummer: 79105017.2
(22) Anmeldetag: 10.12.1979
(51) Int. Cl.: B21D 51/22, B21D 22/14, A47J 27/00

(54) **Verfahren und Vorrichtung zur Herstellung eines Kochgefässes**
Method and device for manufacturing a cooking-pot
Procédé et dispositif pour la fabrication d'une casserole

(30) Priorität: 14.12.1978 DE 2853957
(43) Veröffentlichungstag der Anmeldung: 25.06.1980
(73) Patentinhaber: Fischer, Karl, D-7519 Oberderdingen (DE)
(72) Erfinder: Fischer, Karl, D-7519 Oberderdingen (DE)
(74) Vertreter: Patentanwälte Ruff, Beier, Schöndorf und Mütschele

## Beschreibung

Die Erfindung betrifft ein Verfahren und eine Vorrichtung zur Herstellung eines Kochgefäßes, und ein nach dem Verfahren hergestelltes Kochgefäß mit einem im wesentlichen zylindrischen Mantel, der unten in einen mit ihm einstückig ausgebildeten Boden übergeht.

Aus den DD-PS 105 137 und 103 398 ist ein Verfahren zum Metalldrücken rotationssymmetrischer zylindrischer Hohlkörper bekanntgeworden, bei dem mit planetenartig umlaufenden Drückwerkzeugen in Form von Kugeln topfförmige Gegenstände hergestellt werden können, bei denen der Boden dicker ist als der Mantel. Dabei wird der Boden von einem besonderen Stempel gegen das Formwerkzeug gedrückt, auf dem der Mantel gerollt wird. Trotzdem ist es sehr schwierig, den Boden absolut eben zu halten, weil sich dieser unter der Einwirkung des Rollvorganges des Mantels verzieht.

Aus der DD-PS 116405 ist ein derartiges Verfahren bekanntgeworden, bei dem ein Rollstreckwerkzeug verwendet wird, das mehrere hintereinander liegende, in einem Käfig geführte Kugelreihen unterschiedlichen Durchmessers aufweist, so daß in mehreren Umformstufen gearbeitet wird. Dieses Verfahren eignet sich besonders für große Wandstärken. Durch den großen Umformungsgrad steigern sich die Probleme bezüglich der Ebenheit des Bodens noch.

Aus den DD-PS 101 830 und 110 438 sind Verfahren und Vorrichtungen zum Fließdrücken bekanntgeworden, bei denen die Kugeln innerhalb ihres Lagerringes axiales und Infolge einer schrägen Begrenzung des Kugellagerringes auch radiales Spiel haben. Beim Fließdrückvorgang liegen die Kugeln in einer in axialer Richtung wirksamen Ringkalotte ; vorher und während des Rückfahrens sind sie durch die Zentrifugalkraft an den Lagerring angepreßt.

Aus der DE-OS 1652630 ist ein Verfahren zur Herstellung von Kochtöpfen bekanntgeworden, bei dem mittels großer Druckrollen stufenweise der Mantel im Durchmesser verringert wird. Im Bereich des oberen Kochtopfrandes bleibt dieser mit größerer Materiaistärke bestehen und wird anschließend von schräg von innen wirkenden Druckrollen umgeformt.

Aus der US-PS 3 556 032 ist ein Verfahren bekanntgeworden, mit dem eine sehr dünnwandige Dose mit einem gewölbten Boden durch einen Rollvorgang hergestellt wird. Dazu wird eine Anordnung von vier Kugeln verwendet, von denen sich zwei jeweils gegenüberliegen und in radialer Richtung abgefedert sind. Die Kugeln liegen in Kugelkalotten, so daß sie sich in Umfangsrichtung nicht mitdrehen, wenn der Rollvorgang durch Drehung eines mittleren Formstempels unter gleichzeitiger Axialbewegung des Rollwerkzeugs eingeleitet wird. Der Boden wird ebenfalls durch ein Rollwerkzeug bearbeitet, das um die Kanten zwischen Boden und Mantel herumgeführt wird. In diesem Bereich ist die Wandstärke etwas größer als im übrigen Teil des Mantels. Mit diesem Verfahren und dieser Vorrichtung ist es nicht möglich, Kochgefäße mit einem dickwandigen und vor allem absolut ebenen Boden auch aus sehr harten Werkstoffen, wie rostfreiem Stahl, herzustellen.

Es sind ferner Verfahren zur Herstellung von Gefäßen, insbesondere von Kochgefäßen aus Aluminium, bekanntgeworden, bei denen der Mantel durch einen Rollvorgang mittels andrückbarer Walzen geformt und in seiner Wandstärke verringert wird (DE-PS 508 658, US-PS 2 160 975).

Aus der DE-PS 879 797, der DE-OS 24 53 374 und der CH-PS 297 494 ist das Tiefziehen derartiger Gefäße bekanntgeworden.

Alle beschriebenen Verfahren führen nicht zu einwandfreien Ergebnissen. Meist muß eine Oberflächenbearbeitung nachgeschaltet werden, insbesondere bei den tiefgezogenen Produkten, um Bearbeitungsspuren zu entfernen. Vor allem aber ist es bei den meisten Verfahren notwendig, den Boden des Kochtopfes nachzudrehen, weil dieser nicht ausreichend eben ist. Die Ebenheit des Bodens ist von großer Wichtigkeit für die gute Wärmeübertragung zwischen Elektrokochplatte und Kochgefäß und damit für den Wirkungsgrad des Kochvorganges. Er darf keinesfalls eine ballige Wölbung haben.

Aufgabe der Erfindung ist es, ein verbessertes Verfahren und eine Vorrichtung zu schaffen, mit denen bei einfacher Herstellung und mit einem Minimum an Nachbearbeitung mittels eines Rollstreckvorganges ein Kochgefäß aus rostfreiem Stahl mit ebenem dickwandigen Boden hergestellt werden kann.

Diese Aufgabe wird gemäß dem Verfahren nach der Erfindung dadurch gelöst, daß der ebene, im Vergleich zum Mantel dickwandige Boden des Kochgefäßes aus rostfreien Stahl dadurch plan und eben gehalten wird, daß im an den Boden angrenzenden Bereich des Mantel vor der RollStreckung des Mantels ein Teil des den Mantel bildenden Materials mittels der Kugeln radial nach innen in einen zwischen Formteil und Rohling gebildeten Hohlraum hineinverformt wird.

Die zur Lösung der Aufgabe geeignete Vorrichtung, die ein Formteil mit im wesentlichen zylindrischen Formflächen und ein diesem zugeordnetes Rollwerkzeug mit Kugeln aufweist, die relativ zueinander drehbar und axial bewegbar angeordnet sind, ist dadurch gekennzeichnet, daß das Formteil in dem Bereich seiner Formfläche, der an seine vom Boden des Gefäßes bedeckte ebene Stirnfläche angrenzt, über vorzugsweise 5 bis 12 mm axialer Länge einen geringeren Durchmesser hat als der zylindrische Formflächenabschnitt.

Die Herstellung des Mantels, der wesentlich dünner ist als der Rohling und damit der Boden, geschieht vorzugsweise in einem Arbeitsgang ohne Zwischen-Wärmebehandlung. Dabei ist also zwischen dem Rohling und dem Formteil in dem an den Boden angrenzenden Abschnitt ein Hohlraum vorhanden. Wenn nun der Rollvorgang von der Bodenseite her beginnt, wird nicht sofort der volle radiale Rolldruck ausgeübt, der den Boden einer Stauchung und damit einer Ausbeulung nach außen aussetzen könnte. Vielmehr wird zuerst eine radial nach innen gerichtete Verformung in den Hohlraum hinein möglich, und danach setzt die Rollstreckung mit dem vollständigen Streckungsgrad erst ein. Dadurch wird der Boden des Gefäßes plan und eben erhalten.

Weitere Vorteile und Merkmale der Erfindung ergeben sich aus den Unteransprüchen und der Beschreibung im Zusammenhang mit der Zeichnung. Ausführungsbeispiele der Erfindung sind in der Zeichnung dargestellt und werden im folgenden näher erläutert. Es zeigen :
Figur 1 eine teilgeschnittene Seitenansicht eines Formteils und eines zur Herstellung eines Gefäßes dienenden Rohlings,
Figur 2 eine Darstellung entsprechend Figur 1 mit dem Rollwerkzeug während des Rollvorganges,
Figur 3 eine Draufsicht auf das Rollwerkzeug,
Figur 4 ein Detail des Rollwerkzeuges während seiner Rücklaufbewegung,
Figur 5 ein Teil des fertiggerollten Gefäßes bei einer Nachbearbeitung und
Figur 6 ein Detail einer Variante eines Formwerkzeuges und des darauf gerollten Gefäßes.

Figur 1 zeigt ein Formteil 11 in Form eines im wesentlichen zylindrischen Stempels, der von einer Formmaschine 12 drehend antreibbar ist. Die Mantelfläche des Formteils 11 bildet eine Formfläche, die aus einem zylindrischen Abschnitt 13 und einem leicht konischen Abschnitt 14 im Bereich der Stirnfläche 15 des Formteils besteht. Zur deutlicheren Darstellung ist die Größe und Konizität des kegelstumpfartigen Abschnittes 14 übertrieben dargestellt. Das Formteil 11 besteht aus einem sehr harten Material und die Formflächen 13, 14 sind hochglanzpoliert und ggf. hartverchromt.

Auf das Formteil 11 kann ein napfförmiger Rohling 15 geschoben werden, der aus einer Scheibe aus rostfreiem Stahl hergestellt ist und vorzugsweise 2 bis 4 mm dick ist. Der zylindrische Mantel 16 des Rohlings entspricht in seinem Innendurchmesser dem Außendurchmesser des zylindrischen Formflächenabschnittes 13 und reicht bis in diesen hinein. Zwischen der Mantelinnenfläche und dem konischen Formflächenabschnitt 14 entsteht also ein Hohlraum 17. Der ebene Boden 18 des durch einen Zieh- oder Prägevorgang aus einer Platte hergestellten Rohlings 15 liegt an der ebenen Stirnfläche 45 des Formteils 11 an. Der Mantel 16 hat nahezu die gleiche Wandstärke wie der Boden 18.

Figur 2 zeigt den Rollvorgang, mit dem der Mantel 16 des Rohlings in seiner Wandstärke erheblich verringert wird, so daß aus dem flachen Napf ein Kochtopf mit einem hohen, dünnwandigen Mantel 19 entsteht. Zum Rollen dient ein Rollwerkzeug 20, das Ähnlichkeit mit einem schweren Kugellager hat, das ohne Innenring von der Bodenseite her auf den auf dem Formteil 11 befindlichen Rohling unter Drehung und gleichzeitigem axialen Vorschub aufgeschoben wird. Es besitzt einen Außenring 21, der in einem Druckring 22 der Formmaschine 12 montiert ist und von einer Vorschubeinrichtung 23, die als Hydraulikzylinder symbolisiert ist, jedoch auch mechanisch arbeiten kann, axial über das Formteil und wieder zurück verschiebbar ist. Der Außenring 21 hat an seiner Innenseite eine umlaufende Rille 24, die etwas breiter ist, als es den darin laufenden Kugeln 25 entsprechen würde. Die Seitenflächen der Rille sind durch im Krümmungsradius den Kugeln entsprechende Abrundungen 26, 27 gebildet. Die Verbindungsfläche 28 zwischen den Abrundungen 26, 27 verläuft jedoch derart schräg (unter einem Winkel ß), daß die Rille in dem in Vorschubrichtung 29 hinten liegenden Bereich (bei der Abrundung 26) enger ist als bei der Abrundung 27.

Wie aus Figur 3 hervorgeht, ist eine große Anzahl von Kugeln 25 (beispielweise 15) vorgesehen, die von einem Käfig 30 geführt werden. Gegenüber einem normalen Kugellager ist die Rille 24 insbesondere im Bereich der beim Rollvorgang belasteten Abrundung 26 besonders tief und reicht, soweit es der Käfig 30 ermöglicht, bis in den mittleren Bereich der Kugeln. Dagegen muß die Begrenzungswandung im Bereich der Abrundung 27 nicht so tief sein. Die Schräge der Verbindungsfläche28 ist zur Verdeutlichung übertrieben dargestellt. Es reicht aus, wenn die Kugel in der Rille 24 etwas axiales Spiel hat und dabei um einige zehntel Millimeter nach außen ausweichen kann. Der übergang könnte auch stufig sein.

Der Rollvorgang geht wie folgt vonstatten :
Wenn das Rollwerkzeug 20 in Figur 1 von unten her an den mit dem Formteil 11 drehenden Rohling herangefahren wird, dann berühren die Kugeln 25 in der strichpunktiert dargestellten Weise die Kante 31 zwischen Mantel 16 und Boden 18. Der Innendurchmesser zwischen den Kugeln in ihrer Lage nach Figur 2 (Arbeitsposition) ist wesentlich kleiner als der Außendurchmesser des Rohling-Mantels 16, aber um die Dicke des Gefäßmantels 19 größer als der zylindrische Formflächenabschnitt 13. Beim Beginn des Rollvorganges wird zuerst dasjenige Mantelmaterial, das im Bereich der Kante 31 liegt, im wesentlichen radial nach innen in den Hohlraum 17 hineingedrückt, so daß in diesem Bereich die von dem Rollwerkzeug aufgebrachten Kräfte noch wesentlich geringer sind als beim weiteren Rollvorgang. Es tritt insbesondere keine wesentliche Stauchung des Bodens 18 ein, so daß dieser eben bleibt. Erstaunlicherweise bewirken auch die Biegekräfte im Bereich der Kante 31 keine Aufwölbung des Bodens.

Mit zunehmendem Durchmesser des Formteils 11 wird dann die durch den Rollvorgang erzeugte Materialstreckung immer stärker und das Material « fließt » vor dem Rollwerkzeug nach oben. Es wird dabei verformt bzw. umgeformt, erhält eine große Festigkeit und Zähigkeit und eine verdichtete, rißfreie und blanke Oberfläche, die normalerweise nicht mehr poliert zu werden braucht. Die Kugeln laufen unter Drehung um sich selbst und um das Formteil 11 in einer Abwälzbewegung in der Rille um. Durch die sehr zahlreichen Kugeln, die vorzugsweise eine ungrade Anzahl haben, so daß sich eine Kugel jeweils in « Dreipunktlagerung » an zwei gegenüberliegenden abstützt, zusammen mit einer relativ großen Umfangsgeschwindigkeit des Formteils 11, das sich gegenüber dem nicht drehbaren Außenring 21 des Rollwerkzeugs dreht, wird diese Oberflächenfeinbearbeitung gleichzeitig mit dem Roll-Streckvorgang erreicht. Es ist auch möglich, das Rollwerkzeug zu drehen und/oder das Formteil axial zu verschieben.

In Figur 4 ist das Gefäß 32 fertiggestellt, d.h. der Mantel 19 zu seiner vollen Höhe ausgerollt. Der Rollorgang wird etwas unterhalb des oberen Gefäßrandes 33 abgebrochen, so daß dort die volle Stärke des Materials des Rohlings, evtl. durch einen vor dem Rollwerkzeug herlaufenden Wulst noch vergrößert, stehen bleibt und eine Randverstärkung 34 mit einer gerollten Hohlkehle 35 bildet.

Aus Figur4 ist auch zu erkennen, daß beim Zurückziehen des Rollwerkzeuges entgegen der Vorschubrichtung 29 die Kugeln sich axial in der Rille so verschieben, daß ihr radialer Abstand voneinander sich um den Betrag a vergrößert und somit ein Zurückziehen des Rollwerkzeuges ohne stärkeren Kontakt zwischen den Kugeln und dem Mantel 19 möglich ist. Da der Mantel nach dem Rollvorgang etwas elastisch auffedert, was auch sein Abziehen vom Formteil erleichtert, würde sonst ein Kontakt mit den Kugeln erfolgen und das Zurückziehen müßte unter nochmaligem Rollen erfolgen.

Das fertige Gefäß (Figur 5) kann an der Innenkante des oberen Randes durch ein Rollwerkzeug 36 oder durch spanabhebende Bearbeitung nachgeformt werden, um einen Ausgußrand zu schaffen. Es ist auch möglich, gemäß der Variante nach Figur 6 das Formteil 11' mit einer an die zylindrische Formfläche 13' anschließenden, nach außen gerichteten Ausrundung 37 zu versehen, die beim Rollvorgang eine Innenrundung des Randwulstes 34' ausformt. Hierbei müßte der Rollvorgang vorzugsweise in Abhängigkeit von der Vorschubkraft abgeschaltet werden, um zu große Kräfte am Ende des Rollvorganges zu vermeiden, wenn das im dem Wulst 34' enthaltene Restmaterial infolge von Materialtoleranzen unterschiedlich groß ist.

In diesem Falle wäre auch die Randinnenrundung 38, wie die übrige Innenfläche des Mantels 19, von einer ausgezeichneten und ohne Polieren brauchbaren Oberflächengüte, die durch ein Abdrücken der hochglänzenden Formflächen 13, 14 entsteht. Aus Figur 2 und 5 ist insbesondere auch die Form des an den Boden angrenzenden Mantelbereichs 39 zu erkennen, der sich bei einer konischen Ausbildung des Formflächenabschnittes 14 bildet. Normalerweise wird der Hohlraum 17 nicht ganz vom Material ausgefüllt, so daß an den Boden 18 über einen Radius ein schmaler zylindrischer Abschnitt 40 und danach ein konischer Abschnitt 41 anschließt. Der Formflächenabschnitt14 muß nicht unbedingt konisch sein. Er könnte auch eine gebogene oder leicht abgesetzt Form haben. Er könnte auch die gleiche Form haben wie das gefäß im Bereich 39, jedoch ist es vorteilhaft, daß ein kleiner Teil des Hohlraums 17 nach dem Rollvorgang übrig bleibt, weil dies ein Ausdehnungsraum ist, der je nach Materialtoleranz und Beschaffenheit dafür sorgt, daß keine unzulässigen Stauchkräfte auf den Boden 18 ausgeübt werden, obwohl die Kugeln 25 einem starren in radialer Richtung nicht federnden Außenring geführt sind, was dazu führt, daß die Oberflächenbeschaffenheit des Mantels über die gesamte Höhe gleichförmig ist.

Das als Kochtopf eingesetzte Gefäß muß nachträglich nur noch mit Griffen versehen werden und kann im übrigen ohne Nachbearbeitung des Bodens eingesetzt werden. Der relativ dicke Boden 18 überträgt wegen seiner Ebenheit die Wärme von einer ebenen Elektrokochplatte ausgezeichnet auf das Gefäßinnere und sorgt für eine gleichmäßige Wärmeverteilung. Durch die einstückige Ausbildung unter Verzicht auf zusammengesetzte Ausführungen bleibt die Ebenheit auch bei unterschiedlichen Erwärmungsverhältnissen erhalten. Typische Abmessungen sind :
Dicke des Bodens und des Abschnitts 40 : 2 bis 3,5 mm,
Höhe des Abschnitts 40 : 2 mm,
Höhe des Bereichs 39 (Abschnitte 40 u.41): 5 bis 10 mm,
Manteldicke : 0,5 bis 0,8 mm.

Je nach Größe und Einsatzzweck des Kochgefäßes können diese Abmessungen jedoch nach oben oder unten, vorzugsweise jedoch um nicht mehr als 20 %, variieren. Der Mantel läuft mit seiner durchgehend zylindrischen Außenfläche bis nahe an die nach der Verformung entstandene Kante 31' (Fig. 2) zwischen Boden und Mantel 19 heran und geht dann mit einem Knick in eine weiche Ausrundung zum Boden über. Das Material kann vorzugsweise ein Chromstahl mit einem Chromgehalt von 14 bis 18, vorzugsweise 16 % verwendet werden. Die Dicke des Mantels 19 beträgt zwischen einem drittel und einem sechstel der Bodendicke.

## Patentansprüche

1. Verfahren zur Herstellung eines Kochgefäßes mit einem im wesentlichen zylindrischen Mantel (19), der unten in einen mit ihm einstückig ausgebildeten Boden (18) übergeht, wobei der Mantel durch einen Rollvorgang zwischen einem Formteil (11) mit einer im wesentlichen zylindrischen Formfläche (13, 14) und relativ dazu umlaufenden und axial bewegbaren Kugeln (25) durch Verringern der Wandstärke des Randbereichs eines vorzugsweise napfförmigen Rohlings (15) hergestellt wird, dadurch gekennzeichnet, daß der ebene, im Vergleich zum Mantel dickwandige Boden (18) des Kochgefäßes aus rostfreiem Stahl dadurch plan und eben gehalten wird, daß im an den Boden (18) angrenzenden Bereich (39) des Mantels (19) vor der RollStreckung des Mantels (19) ein Teil des den Mantel bildenden Materials mittels der Kugeln (25) radial nach innen in einen zwischen Formteil (11) und Rohling (15) gebildeten Hohlraum (17) hineinverformt wird.

2. Verfahren nach Anspruch 1, dadurch gekennzeichnet, daß die Herstellung des Mantels (19) aus dem Rohling (15) in einem einstufigen Arbeitsgang ohne Zwischen-Wärmebehandlung erfolgt.

3. Verfahren nach Anspruch 1 oder 2, dadurch gekennzeichnet, daß der napfförmige Rohling (15) durch einen Zieh- oder Prägevorgang aus einer Platte hergestellt wird.

4. Verfahren nach einem der vorhergehenden Ansprüche, dadurch gekennzeichnet, daß die axiale Relativbewegung zwischen den Kugeln (25) und dem Formteil (11) und damit die Wandstärkereduzierung kurz vor dem Rand (33) des Mantels (19) zur Bildung einer Randverstärkung (34) beendet wird.

5. Verfahren nach Anspruch 4, dadurch gekennzeichnet, daß der Gefäßrand (33) anschließend an seiner Innenfläche nachgewalzt wird.

6. Verfahren nach einem der vorhergehenden Ansprüche, dadurch gekennzeichnet, daß die Kugeln (25) bei einer axialen Bewegung vom Mantel in der Arbeitsrichtung (29) entgegengesetzter Richtung sich radial voneinander entfernend schräg verschoben werden.

7. Verfahren nach einem der vorhergehenden Ansprüche, dadurch gekennzeichnet, daß die Verformung durch eine große Anzahl (mehr als vier) Kugeln (25) erfolgt, die selbst drehbar, jedoch während des Rollvorganges in radialer Richtung unbeweglich gehalten werden, und in einer Ringebene umlaufen.

8. Verfahren nach einem der vorhergehenden Ansprüche, dadurch gekennzeichnet, daß eine abgerundete bzw. abgeschrägte Innenkante (38) am Gefäßrand (33) beim Rollvorgang unter Abstützung auf einem entsprechend geformten Absatz (37) des Formteils (11') geformt wird.

9. Vorrichtung zur Herstellung eines Gefaßtes mit einem im wesentlichen zylindrischen Außenmantel (19), der in einen mit ihm einstückig ausgebildeten Boden (18) übergeht, vorzugsweise aus einem im wesentlichen napfförmigen Rohling (15), wobei die Vorrichtung ein Formteil (11) mit im wesentlichen zylindrischen Formflächen (13, 14) aufweist, dessen Außendurchmesser dem Innendurchmesser des herzustellenden Gefäßes entspricht, wobei dem Formteil (11) ein Rollwerkzeug (20) mit Kugeln (25) zugeordnet ist und das Formteil und das Rollwerkzeug relativ zueinander drehbar und axial bewegbar angeordnet sind, dadurch gekennzeichnet, daß das Formteil (11) in dem Bereich (14) seiner Formfläche, der an seine vom Boden (18) des Gefäßes bedeckte ebene Stirnfläche (15) angrenzt, über vorzugsweise 5 bis 12 mm axialer Länge einen geringeren Durchmesser hat als der zylindrische Formflächenabschnitt (13).

10. Vorrichtung nach Anspruch 9, dadurch gekennzeichnet, daß der Bereich (14) geringeren Durchmessers konisch mit einem maximalen Durchmesserunterschied gegenüber dem zylindrischen Formflächenabschnitt (13) von wenigstens 2 mm ist.

11. Vorrichtung nach Anspruch 9 oder 10, dadurch gekennzeichnet, daß das Rollwerkzeug (20) aus einem starren Außenring (21) mit einer umlaufenden Rille (24) besteht, in der eine große Anzahl (mehr als vier) in einem Kugellagerkäfig (30) geführter Kugeln (25) umlaufend und um sich selbst drehbar angeordnet sind.

12. Vorrichtung nach einem der Ansprüche 9 bis 11, dadurch gekennzeichnet, daß die Rille (24) im Außenring (21) axial breiter ist als die Kugeln (25) und im Arbeitsbereich, in dem die Kugeln (25) beim Rollvorgang liegen, einen geringeren Durchmesser hat als in einem daran angrenzenden Bereich, in den die Kugeln (25) beim axialen Zurückfahren des Rollwerkzeuges (20) automatisch hineinlaufen.

13. Vorrichtung nach einem der Ansprüche 9 bis 12, dadurch gekennzeichnet, daß die axiale Begrenzung der Rille (24) im Außenring (21) im Arbeitsbereich (26) mit ihrer Ringinnenkante radial höher liegt als auf der entgegengesetzten Seite.

14. Vorrichtung nach einem der Ansprüche 9 bis 13, dadurch gekennzeichnet, daß das Rollwerkzeug (20) eine ungerade Anzahl von Kugeln (25) enthält.

15. Kochgefäß, das nach dem Verfahren nach einem der Ansprüche 1 bis 7 einstückig aus rostfreiem Stahl hergestellt ist, mit einem im Vergleich zu seinem zylindrischen Mantel (19) dickeren, ebenen Boden (18), wobei der Mantel (19) eine durch Roll-Strecken verdichtete glatte Oberfläche hat, dadurch gekennzeichnet, daß es im inneren, an den Boden (18) angrenzenden Mantelbereich (40) eine größere, vorzugsweise etwa der Bodendicke entsprechende Wandstärke hat.

## Claims

1. Method for the manufacture of a cooking pot with a substantially cylindrical casing (19) which at the bottom passes into a base (18) formed in one-piece therewith, the casing being produced by a rolling process between a mould part (11) with a substantially cylindrical mould face (13, 14) and axially movable balls (25) revolving relative thereto by reducing the wall thickness of the edge area of a preferably cup-shaped blanck (15), characterized in that the flat base (18) of the stainless steel cooking pot, which is thicker than the latter is kept flat and level in that in the area (39) of the casing (19) adjacent to the base (18) before casing (19) is rolled and stretched, part of the material forming the casing is shaped radially inwards by means of balls (25) into a cavity (17) formed between mould part (11) and blank (15).

2. Method according to claim 1, characterized in that the manufacture of casing (19) from blank (15) takes place in one operation without intermediate heat treatment.

3. Method according to claims 1 or 2, characterized in that the cup-shaped blank (15) is produced by a drawing or hobbing process from a ptate.

4. Method according to any one of the preceding claims, characterized in that the axial relative movement between the balls (25) and the mould part (11) and consequently the wall thickness reduction in terminated just before the edge (33) of casing (19) to form an edge reinforcement (34).

5. Method according to claim 4, characterized in that the inner surface of vessel edge (33) is subeequently rerolled.

6. Method according to one of the preceding claims, characterized in that the balls (25) are moved away from one another in a radially inclined manner during an axial movement in the direction opposite to the working direction (29).

7. Method according to one of the preceding claims, characterized in that shaping takes place by a large number of (more than four) balls (25), which are themselves rotatable but, during the rolling prooess, are immovably held in a radial direction, and in a circular plane.

8. Method according to one of the preceding claims, characterized in that a rounded or bevelled inner edge (38) is formed on the vessel rim (33) during the rolling process, accompanied by the supporting on a correspondingly shaped shoulder (37) of mould part (11').

9. Device for the manufacture of a cooking pot with a substantially cylindrical outer casing (19), which passes into a base (18) constructed in one piece therewith, preferably from a substantially cup-shaped blank(15), the apparatus having a mould part (11) with substantially cylindrical mould faces (13, 14), whose external diameter corresponds to the intelnal diameter of the pot to be manufactured, a rolling tool (20) with balls (25) being associated with the mould part (11) and the mould part and rolling tool being arranged so as to be axially movable and rotate relative to one another, characterized in that the mould part (11) in the area (14) of its mould face which is adjacent to its end face (15) covered by the base (18) of the pot has a smaller diameter than the cylindrical mould portion (13) over an axial length of preferably 5 to 12 mm.

10. Device according to claim 9, characterized in that the smaller diameter area (14) is conical with a maximum diameter difference compared with the cylindrical mould face portion (13) of at least 2 mm.

11. Device according to claims 9 or 10, characterized in that the rolling tool (20) comprises a rigid outer ring (21) with a circulating groove (24) a large number of (more than four) balls (25) being arranged in revolving manner in a ball cage (30) so as to rotate about themselves.

12. Device according to one of the claims 9 to 11, characterized in that the groove (24) in outer ring (21) is axially wider than the balls (25) and in the working area in which the balls (25) are located during the rolling process has a smaller diameter than in an adjacent area into which the balls automatically run during the axial return of rolling tool (20).

13. Device according to one of the claims 9 to 12, characterized in that the axial boundary of groove (24) in outer ring (21) with its radial edge is radially higher in working area (26) than on the opposite side.

14. Device according to claims 9 to 13, characterized in that the rolling tool (20) has an uneven number of balls (25).

15. Cooking pot manufactured in one-piece from stainless steel according to the method of claims 1 to 7 with a flat base (18) which is thicker than its cylindrical casing (19), the latter having a smooth surface compacted by rolling and stretching, characterized in that it has a greater wall thickness, preferably approximately corresponding to the base thickness, in the inner casing area (40) adjacent to base (18).

## Revendications

1. Procédé pour la fabrication d'un récipient du genre marmite, cocotte, etc. comprenant une paroi sensiblement cylindrique (19) qui aboutit en bas dans un fond (18) réalisé en une pièce avec cette dernière, Ia paroiétant réalisée, par un processus de roulage, entre un élément de forme (11) présentant une surface de façonnage sensiblement cylindrique (13,14) et des billes (25) tournant et axialement déplaçables par rapport à celle-ci, en réduisant l'épaisseur de paroi de la partie marginale d'une ébauche (15) de préférence en forme d'écuelle, caractérisé en ce que le fond plat (18), de forte épaisseur en comparaison de la paroi, du récipient en acier inoxydable, est maintenu plan et uni par le fait que dans la région (39) de la paroi (19), voisine du fond (18), avant l'étirage de la paroi (19) par roulage, une partie de la matière constitutive de la paroi est déformée au moyen des billes (25) de façon à être poussée radialement vers l'intérieur dans un espace creux (17) formé entre l'élément de forme (11) et l'ébauche (15).

2. Procédé selon la revendication 1, caractérisé en ce que Ia paroi (19) est réalisée à partir de l'ébauche (15) en une seule opération sans traitement thermique intermédiaire.

3. Procédé selon la revendication 1 ou 2, caractérisé en ce que l'ébauche en forme d'écuelle(15) est réalisée par un processus d'emboutissage ou d'estampage à partir d'une plaque.

4. Procédé selon l'une quelconque des revendications 1 à 3, caractérisé en ce que le mouvement axial relatif entre les billes (25) et l'élément de forme (11) et, par suite, la réduction de l'épaisseur de paroi, sont amenés à prendre fin à une courte distance devant le bord (33) de la paroi (19) afin d'obtenir un renforcement marginal (34).

5. Procédé selon la revendication 4, caractérisé en ce que le bord (33) du récipient est subséquemment passé au laminoir d'écrouissage au niveau de sa surface intérieure.

6. Procédé selon l'une quelconque des revendications 1 à 5, caractérisé en ce que dans le cas d'un mouvement axial de la paroi en sens inverse du sens de travail (29), les billes (25) sont déplacées obliquement en s'écartant radialement les unes des autres.

7. Procédé selon l'une quelconque des revendications 1 à 6, caractérisé en ce que la déformation s'effectue au moyen d'un grand nombre (plus de quatre) de billes (25) qui sont maintenues de façon à pouvoir tourner elles-mêmes, en restant cependant au cours du processus de roulage immobiles en direction radiale, et circulent dans un plan annulaire.

8. Procédé selon l'une quelconque des revendications 1 à 7, caractérisé en ce que lors du processus de roulage une zone marginale intérieure arrondie ou chanfreinée (38) est formée au niveau du bord (33) du récipient en prenant appui sur une partie évasée correspondante (37) de l'élément de forme (11').

9. Dispositif pour la fabrication d'un récipient présentant une paroi extérieure sensiblement cylindrique (19), qui aboutit dans un fond (18) réalisé en une seule pièce avec cette dernière, de préférence à partir d'une ébauche sensiblement en forme d'écuelle (15), lequel dispositif comporte un élément de forme (11) présentant des surfaces de façonnage sensiblement cylindriques (13, 14) et dont le diamètre extérieur correspond au diamètre intérieur du récipient à fabriquer, un outil de roulage (20) équipé de billes (25) étant associé à l'élément de forme (11) et l'élément de forme et l'outil de roulage étant montés de façon à pouvoir tourner et se déplacer axialement l'un par rapport à l'autre, caractérisé en ce que l'élément de forme (11) présente dans la région (14) de sa surface de façonnage, qui est voisine de sa face frontale plane (15) recouverte par le fond (18) du récipient, de préférence sur une longueur axiale de 5 à 12 mm, un diamètre inférieur à celui de la partie cylindrique (13) de la surface de façonnage.

10. Dispositif selon la revendication 9, caractérisé en ce que la région (14) de diamètre réduit est conique avec une différence de diamètre maximale, par rapport à la partie cylindrique (13) de la surface de façonnage, d'au moins 2 mm.

11. Dispositif selon la revendication 9 ou 10, caractérisé en ce que l'outil de roulage (20) est constitué par une bague extérieure rigide (21) présentant une gorge ininterrompue (24) dans laquelle un grand nombre (plus de quatre) de billes (25) guidées dans une cage de roulement à billes (30) sont disposées de manière à pouvoir circuler et tourner autour d'elles-mêmes.

12. Dispositif selon l'une quelconque des revendications 9 à 11, caractérisé en ce que la gorge (24) dans la bague extérieure (21) est axialement plus large que les billes (25) et présente dans la zone de travail où les billes (25) se trouvent au cours du processus de roulage, un diamètre plus petit que dans une zone avoisinante dans laquelle les billes (25) entrent automatiquement lors du mouvement axial de retour de l'outil de roulage (20).

13. Dispositif selon l'une quelconque des revendications 9 à 12, caractérisé en ce que la limite axiale de la gorge (24) de la bague extérieure (21) a son arête intérieure annulaire dans la zone de travail (26) située radialement plus haut que du côté opposé.

14. Dispositif selon l'une quelconque des revendications 9 à 13, caractérisé en ce que l'outil de roulage (20). contient un nombre impair de billes (25).

15. Récipient du genre marmite, cocotte, etc. qui est fabriqué par le procédé selon l'une quelconque des revendications 1 à 7 en une seule pièce en acier inoxydable et présente un fond uni (18) plus épais que sa paroi cylindrique (19), la paroi (19) présentant une surface lisse et rendue plus compacte en étant étirée par roulage, caractérisé en ce qu'il présente dans la partie intérieure (40) de la paroi, voisine du fond (18), une épaisseur de paroi accrue correspondant de préférence sensiblement à celle du fond.
